# FASCICULE DE BREVET EUROPEEN

(11) **EP 0 025 786 B1**
(45) Date de publication et mention de la délivrance du brevet: **29.06.1983**
(21) Numéro de dépôt: 80900491.4
(22) Date de dépôt: 20.03.1980
(51) Int. Cl.: A63C 7/10

(54) **FREIN A SKI RETRACTABLE**
EINZIEHBARE SKIBREMSE
RETRACTABLE SKI BRAKE

(30) Priorité: 27.03.1979 FR 7907598
(43) Date de publication de la demande: 01.04.1981
(73) Titulaire: Sté. Look Société Anonyme, 58004 Nevers Cedex (FR)
(72) Inventeur: BEYL, Jean Joseph Alfred, F-58000 Nevers (FR)
(74) Mandataire: Tony-Durand, Serge
(86) Numéro de dépôt international: FR8000040
(87) Numéro de publication internationale: WO8001988

## Description

La présente invention concerne un frein à ski dont les patins de freinage sont rétractés en position d'escamotage de façon à ne pas déborder sur les côtés du ski.

Les freins à ski les plus répandus sont constitués par deux bras pivotants de freinage disposés de part et d'autre du ski et montés articulés sur celui-ci, autour d'un axe transversal. A l'une de leurs extrémités, ces deux bras sont réunis par une traverse servant de pédale de manoeuvre, cependant qu'un ressort de rappel tend constamment à faire pivoter ces bras dans leur position pour laquelle les extrémités opposées de ceux-ci se trouvent abaissées par rapport à la face inférieure du ski, de façon à pénétrer dans la neige. Les freins à ski de ce genre sont en général fabriqués en fil métallique et l'axe transversal de pivotement peut alors être constitué par deux coudes formés dans l'un et l'autre des deux bras pivotants.

Lorsque la chaussure est en place sur le ski, celle-ci fait pression sur la pédale de manoeuvre, ce qui maintient la partie active des bras de freinage en position relevée d'escamotage. Cependant, la partie active de ces bras fait alors saillie par rapport aux chants latéraux du ski, ce qui dans certaines circonstances peut constituer un inconvénient.

C'est pourquoi certains freins à ski sont conçus de façon que les parties actives de leurs bras pivotants se trouvent rapprochées l'une de l'autre au-dessus du ski lorsqu'elles sont en position relevée d'escamotage. Différents systèmes ont été prévus pour obtenir la rétraction des bras pivotants dans cette position.

Ainsi, dans le brevet FR-A-2 272 695, la rétraction des bras de freinage est obtenue par mise sous tension du fil métallique constituant ceux-ci et ce au moyen d'un dispositif d'étirage constitué par une sorte de genouillère destinée à être aplatie par la pression de la chaussure. Cependant le fonctionnement d'un tel système est incertain, car il est nécessaire d'exercer une force élevée pour déformer le fil constituant les bras de freinage. En effet, ce fil doit par aiileurs être assez rigide pour permettre un freinage efficace et pour éviter que les bras de freinage puissent se déformer sous l'effet de simples chocs.

Dans le brevet FR-A-2 308 389, la rétraction des bras de freinage en position relevée est obtenue par pression sur une plaquette déformable ou quadrilatère articulé, disposé sous l'emplacement de la chaussure de façon à être aplatie par celle-ci lors de sa mise en place. L'agencement est tel que l'aplatissement de cette plaquette ou de ce quadrilatère articulé provoque alors le rapprochement des deux bras de freinage, après que ceux-ci aient été relevés en position d'escamotage.

Cependant, si la plaquette de commande est une lame cintrée, celle-ci exerce une pression élevée sous la chaussure. Or, ceci est de nature à perturber les conditions de libération de la chaussure lors du déclenchement de la fixation de retenue de celle-ci sur le ski. Par ailleurs, si la plaquette de commande consiste en un quadrilatère articulé, le système prévu est particulièrement compliqué et coûteux. De plus, celui-ci est peu fiable d'autant plus que son fonctionnement est sensible au gel.

Dans le brevet FR-A-2 330 419, la rétraction des bras de freinage est obtenue par l'action d'une ou plusieurs rampes pouvant être portées par un pédale auxiliaire. Mais, là encore, les solutions prévues ne donnent pas satisfaction. En effet, la rétraction des bras étant obtenue par déformation du fil qui les constitue, il est nécessaire d'exercer une force très élevée à cet effet. De plus, ce système crée également des contraintes parasites perturbant les conditions de libération de la chaussure en cas de déclenchement de la fixation.

D'autre part, pour éviter un trop grand encombrement, -il est nécessaire de limiter la hauteur des rampes de commande, ce qui par conséquent limité l'amplitude de rétraction des bras de freinage.

Selon une autre solution encore, la rétraction d'un bras de freinage peut être obtenue en faisant pivoter celui-ci dans un palier dont l'axe, situé dans un plan transversal au ski, est incliné par rapport à la face supérieure de celui-ci (figure 11 de brevet FR-A-2 228 506). Un tel système a l'avantage d'être extrêmement simple. Mais par contre, il a pour inconvénient que la moindre déformation du bras de freinage peut provoquer son frottement et éventuellement son blocage sur la tranche du ski, puisque la rétraction du bras s'effectue en même temps que son relevage. Un autre inconvénient réside dans le fait que pour obtenir une rétraction suffisamment importante, il est nécessaire que le palier d'articulation soit situé relativement haut, ce qui est inacceptable si le frein est placé sous la chaussure.

En conséquence, les divers systèmes proposés jusqu'ici pour réaliser la rétraction des bras de freinage présentent tous des inconvénients importants. C'est la raison pour laquelle la présente invention a pour but de réaliser un frein à ski dans lequel la rétraction des bras de freinage est obtenue au moyen d'un système simple, fiable et peu coûteux, ce système étant par ailleurs facile à manoeuvrer et exerçant sous la chaussure une poussée parasite négligeable.

Ce frein à ski est essentiellement caractérisé en ce que les deux extrémités des bras pivotants, opposées à leur partie active, étant reliées directement l'une à l'autre par une articulation ou une zone flexible de liaison, la pédale de commande s'articule sur les parties de ces bras situées entre ce point de liaison et leur axe de pivotement et ce, autour de deux axes inclinés en sens inverse par rapport à une ligne transversale au ski, de façon qu'après le relèvement des parties actives des bras de freinage, sous l'effet de la pression d'une chaussure de ski sur leurs extrémités opposées, le rabattement de la pédale de manoeuvre contre le ski provoque le rapprochement des parties actives des bras de freinage au-dessus du ski.

L'agencement prévu permet d'obtenir la variation d'écartement des parties actives des bras de freinage, et par suite, leur rétraction en position d'escamotage, sous l'effet du pivotement relatif de la pédale de commande par rapport à ces bras. Ainsi, lorsque ces bras sont escamotés et que la pédale est appliquée contre le ski, les parties actives de ces bras sont maintenues en retrait par rapport aux côtés du ski. Par contre, le relèvement de la pédale, lors du départ de la chaussure, commande automatiquement un écartement suffisant des parties actives de ces bras pour que celles-ci puissent passer librement de part et d'autre du ski.

Du reste, les détails du fonctionnement du frein selon l'invention apparaîtront au cours de la description suivante. Celle-ci est donnée en référence aux dessins annexés à simple titre indicatif, et dans lesquels:
La figure 1 est une vue en plan de dessus d'une première forme de réalisation du frein à ski selon l'invention, celui-ci étant représenté en position active de freinage;
Les figures 2 et 3 sont des vues en coupe et en élévation, respectivement suivant les lignes II-II et III-III de la figure 1;
Les figures 4 et 5 sont des vues similaires à la figure 1, mais qui représentent ce même frein respectivement en position intermédiaire de simple relèvement de ses bras de freinage et en position d'escamotage complet de ceux-ci;
La figure 6 est une vue en plan de dessus d'une seconde forme de réalisation du frein selon l'invention, celui-ci étant représenté en position active de freinage;
Les figures 7 et 8 sont des vues en coupe et en élévation respectivement suivant les lignes VII-VII et VIII-VIII de la figure 6;
Les figures 9 et 10 sont des vues similaires à la figure 6, mais qui représentent ce même frein respectivement en position intermédiaire de simple relèvement de ses bras de freinage et en position d'escamotage complet de ceux-ci;
La figure 11 est une vue d'un détail représenté en coupe selon la ligne XI-XI de la figure 9;
La figure 12 est une vue de même détail représenté en élévation de côté.

Le frein à ski représenté aux figures 1 à 5 comporte deux bras pivotants 1 a en fil métallique rigide, qui sont destinés à être disposés sur l'un et l'autre côtés du ski correspondant S. Ces bras sont montés articulés dans deux paliers 2a, portés par une platine de montage 3a, destinée à être fixée sur le dessus du ski dans une position telle que l'axe xx' de ces deux paliers s'étende transversalement à l'axe de celui-ci.

Les deux bras pivotants 1 a sont symétriques et l'axe de pivotement de chacun d'eux est constitué par une partie coudée 4a, engagée à l'intérieur du palier 2a correspondant. A ce sujet, il convient de noter que ces derniers sont agencés de manière que les axes 4a aient une certaine liberté de débattement à l'intérieur de ces paliers.

L'axe de pivotement 4a de chaque bras délimite en quelque sorte sur celui-ci deux parties distinctes, à savoir une partie active 5a destinée à pénétrer dans la neige en position de travail et une partie de manoeuvre 6a destinée à être actionnée par la chaussure correspondante lors de la mise en place de celle-ci. Du fait de leur possibilité de pivotement, les deux bras 1 a peuvent occuper deux positions extrêmes différentes, à savoir une position d'attente dans laquelle les parties actives 5a de ceux-ci sont escamotées au-dessus du ski et une position de travail dans laquelle ces mêmes parties font saillie au-dessous de la surface inférieure du ski (voir figure 1 ). De préférence, les extrémités des parties actives des bras de freinage portent des patins 7a destinés à pénétrer dans la neige pour accroître l'efficacité du freinage.

Les extrémités 1 a de ces bras, qui sont opposées à ces patins de freinage, sont reliées directement l'une à l'autre par l'intermédiaire d'un axe d'articulation 14 à la façon des deux branches d'un compas. Or, les mouvements de rapprochement et d'écartement de ces deux branches sont commandés par une pédale de commande montée articulée sur les parties de manoeuvre 6a des bras pivotants, qui sont situées entre leur axe commun d'articulation 14 et les axes de pivotement 4a.

Dans l'exemple représenté aux figures 1 à 5, cette pédale est constituée par un étrier 8a en fil métallique dont les extrémités sont fixées sur des manchons 15 montés rotatifs autour des extrémités correspondantes 11 a des bras pivotants. A ce sujet, il convient de noter que ces extrémités, qui forment ainsi les axes d'articulation de la pédale de commande 8a, sont inclinées en sens inverse par rapport à une ligne transversale au ski. Ainsi, dans la position de simple relèvement des bras de freinage, avant escamotage de leur patin (voir figure 4), les axes des extrémités 11 a forment un angle f3 par rapport à une ligne transversale croisant ceux-ci, ces deux axes formant entre aux un V dont le sommet est tourné du même côté que les patins de freinage 7a. Enfin, il est prévu un système élastique de rappel 12a qui tend à la fois à rappeler les bras pivotants 1 a dans leur position de travail représentée à la figure 1 et à maintenir la pédale 8a dans sa position de relèvement illustrée sur la même figure. Ce système élastique de rappel comprend un ressort 16 logé à l'intérieur d'un cylindre dont une extrémité s'articule sur un support 17 fixé sur la platine de montage 3a, l'extrémité opposée de ce cylindre étant traversée par une tige coulissante 18 qui est attachée sur l'axe 14 par l'intermédiaire d'une bride 19. Or, à son extrémité opposée, cette tige coulissants porte un piston 20 qui prend appui sur l'extrémité correspondante du ressort 16.

Le système élastique ainsi constitué a pour avantage de fonctionner dans les deux sens, de sorte qu'il peut jouer le rôle d'un amortisseur à double effet suscéptible d'absorber les chocs dirigés soit vers l'avant, soit vers l'arrière lorsque la pédale est en position de travail.

Le fonctionnement de ce freien est le suivant:
Lors de la mise en place de la chaussure, la pression exercée par celle-ci sur la pédale de commande 8a et sur les extrémités supérieures 11 a des bras de freinage tend tout d'abord à faire pivoter ces derniers dans le sens de la flèche F1 jusque dans la position de simple relèvement représentée à la figure 4. Cependant, quand la chaussure vient s'appliquer sur le ski, la pression exercée par elle fait ensuite pivoter la pédale de commande 8a dans le sens inverse pour l'appliquer également contre le ski.
Lors de son rabattement, la pédale 8a s'articule sur les parties correspondantes 6a des bras de freinage et ce, autour des axes formés par les extrémités 1 1 a de ces bras. Cependant, comme ces extrémités sont inclinées en sens inverse par rapport à une ligne transversale au ski, le pivotement de la pédale provoque une articulation des bras 1 a en sens inverse selon les flèches F3 autour de leur axe de jonction 14 et ce, à la façon des deux branches d'un compas.

Les deux patins de freinage 7a se trouvent ainsi rapprochés l'un de l'autre au-dessus du ski et finalement, lorsque la pédale 8a est parvenue dans sa position de rabattement complet, les patins de freinage 7a des deux bras pivotants se trouvent pour leur part, rapprochés au-dessus du ski, comme représenté à la figure 5. Ceci supprime donc tout débordement des bras de freinage par rapport aux chants latéraux du ski.

Les figures 6 à 12 représentent une seconde forme de réalisation du frein à ski selon l'invention. Sur ces figures, les éléments correspondant à certains éléments de la première forme de réalisation sont indiqués par les mêmes chiffres de référence affectés à l'indice "b" au lieu de l'indice "a".

De même que dans cette précédente forme de réalisation, les axes de pivotement 4b des bras de freinage 1 b sont montés avec un certain jeu à l'intérieur des deux paliers 2b portés par la platine de montage 3b. Par ailleurs, les extrémités 1 1 b de ces bras, qui sont opposées aux patins de freinage 7b, sont également reliées l'une à l'autre par l'intermédiaire d'un axe d'articulation 14b à la façon des deux branches d'un compas.

Quant à la pédale de commande, elle est constituée par un étrier 8b en fil métallique dont les extrémités s'articulent à l'intérieur de brides 21, rapportées sur les extrémités 11b des bras de freinage. A ce sujet, il convient de noter que les extrémités 22 de l'étrier constituant la pédale de commande 8b sont coudées et sont montées rotatives sur elles-mêmes à l'intérieur d'alésages pratiqués dans les brides correspondantes 21, ces alésages ayant une inclinaison appropriée.

Les deux axes d'articulation ainsi constitués sont inclinés en sens inverse et forment entre eux un V dans un plan transversal au ski.

Le dispositif élastique de rappel prévu dans la présente forme de réalisation comprend un ressort 12b logé à l'intérieur d'un boîtier cylindrique 23 porté par l'embase de montage 3b. Contre l'une des extrémités de ce ressort est disposé un axe coulissant 24 sur lequel est attelé un étrier de traction 25 dont l'extrémité opposée est attachée à l'axe d'articulation 14b des deux bras de freinage. Ainsi, ce ressort tend à rappeler ces derniers dans leur position de travail et à ramener la pédale de commande 8b dans sa position de relèvement.

Cependant, le fonctionnement de ce frein est le même que dans le cas précédent. En effet, lors de la mise en place de la chaussure, la pression exercée par celle-ci sur la pédale de commande 8b et sur les extrémités supérieures 11 b b des deux bras de freinage provoque tout d'abord le pivotement de ces derniers selon la flèche F1 jusque dans leur position de simple relèvement, puis cette pression fait basculer la pédale de commande 8b en sens inverse pour l'appliquer contre le ski. Or, ce dernier mouvement a pour effet de provoquer un rapprochement des deux bras 1 b par pivotement, selon les flèches F3 autour de leur axe commun d'articulation 14b. Lorsque la pédale de commande est complètement rabattue contre le ski, les patins de freinage 7b se trouvent rapprochés l'un de l'autre au-dessus du ski dans la position illustrée à la figure 10, ce qui évite donc tout débordement par rapport aux côtés de ce dernier.

Ainsi, dans l'une et l'autre des deux formes de réalisation décrites ci-dessus, les deux bras de freinage s'articulent l'un par rapport à l'autre à la façon des deux branches d'un compas et leur rapprochement est commandé par le rabattement de la pédale de commande qui s'articule à cet effet sur ces bras selon deux axes inclinés en sens inverse par rapport à une ligne transversale au ski.

Cependant, l'axe commun d'articulation des deux bras de freinage pourrait être remplacé par une simple zone de liaison entre les extrémités correspondantes de ces bras, cette zone étant convenablement aménagée pour être flexible et élastique.

Par ailleurs, les emplacements d'articulation des extrémités de l'étrier constituant la pédale de commande 8a ou 8b peuvent fort bien ne pas être situés à proximité immédiate des extrémités supérieures des bras de freinage. En effet, il suffit que les emplacements d'articulation de la pédale de commande soient placés sur les parties de manoeuvre des bras de freinage qui sont situées au-delà de l'axe de pivotement 4a ou 4b. Du reste, les emplacements d'articulation de la pédale de commande pourraient éventuellement être placés à proximité immédiate des paliers 2a ou 2b.

Quant au dispositif élastique de rappel, il peut être d'un type autre que décrit précédemment. Par ailleurs, l'un des dispositifs de rappel décrit pour une forme de réalisation déterminée, peut fort bien être transposé sur une autre forme de réalisation. Il est également possible de prévoir deux systèmes élastiques distincts de rappel, l'un pour faire pivoter les bras de freinage autour de leur axe de pivotement, et l'autre pour faire tourner la pédale de commande sur ses axes d'articulation.

De préférence, le frein à ski selon l'invention est destiné à être monté sur un ski entre les éléments avant et arrière de la fixation de retenue d'une chaussure. Certaines parties de ce frein, notamment sa pédale de commande, peuvent être garnies d'éléments anti-friction en poly- tétrafluoréthylène destinés à faciliter le glissement de la chaussure lors de sa libération. Cependant, la frein selon l'invention pourrait également être intégré à la fixation de retenue de la chaussure.

## Revendications

1. Frein à ski comportant deux bras pivotants (1) destinés à être disposés symétriquement sur les côtés du ski (S) et dont une des extrémités constituant la partie active (5) porte un patin de freinage (7) et peut se déplacer entre une position abaissée de freinage et une position relevée d'escamotage, ces bras comprenant des parties coudées (4) traversant des paliers (2) disposés sur la surface des ski (S) et dans lesquels ils peuvent pivoter autour d'un axe (xx') transversal au ski avec une certaine liberté de débattement angulaire dans le plan du ski et de déplacement dans le sens transversal, cependant que les autres extrémités (11) des bras (1), opposées aux parties actives (5) et disposées au-dessus du ski, sont reliées l'une à l'autre par une articulation (14) ou une zone flexible de liaison, portent une pédale de commande (8) et sont soumises à l'action d'un organe de rappel élastique (12) tendant à faire pivoter les bras (1) dans leur position active de freinage, caractérisé en ce que la pédale (8) est articulée, par son bord tourné du côté opposé aux parties actives (5), sur chacune des extrémités (11) autour d'axes qui sont inclinés par rapport à la direction transversale de manière à former l'un avec l'autre un angle obtus dont le sommet, situé dans le plan de symétrie longitudinal vertical du ski (S), est dirigé vers de dernier et/ou vers les extrémités de freinage (5) lorsque la pédale (8) est à plat contre le ski, la pédale (8) pivotant en sens inverse des bras (1) au cours de l'escamotage de l'ensemble sur le ski.

2. Frein à ski selon la revendication 1, caractérisé en ce que la pédale de commande (8a) est portée par deux manchons (15) qui sont montés rotatifs sur deux portions des extrémités (11a) des bras (1 a) opposées aux parties actives (5a), ces extrémités (11a) formant un V dont le sommet est tourné vers les extrémités de freinage (7a) et porte l'articulation (14).

3. Frein à ski selon la revendication 1, caractérisé en ce que la pédale de commande consiste en un étrier (8b) dont les extrémités sont montés tourillonnantes dans des brides (21) portées par les extrémités (11 b) des bras (1 b) opposées aux parties actives (5b) et forment un V dont le sommet est tourné vers le ski (S) lorsque l'étrier (8b) est à plat sur celui-ci.

## Patentansprüche

1. Skibremse mit zwei Schwenkarmen (1), die symmetrisch an den beiden Seiten des Skis (S) anzuordnen sind und bei denen das eine, den wirkenden Teil (5) bildende Ende einen Bremsschuh (7) trägt und aus einer abgesenkten Bremsstellung in eine angehobene Einklappstellung und zurück wechseln kann, wobei die Arme abgewinkelte Teile (4) aufweisen, die in auf der Oberseite des Skis (S) angeordnete Lager (2) aufgenommen sind, in denen sie sich um eine quer zum Ski verlaufende Achse (xx') mit einer gesissen Freiheit der Winkelstellung in der Skiebene und in Querrichtung verschiebbar drehen können, während die den wirkenden Teilen (5) abgewandten und oberhalb des Skis angeordneten anderen Enden (11) der Arme (1) miteinander durch ein Gelenk (14) oder eine biegsame Verbindungszone verbunden sind, ein Betätigungspedal (8) tragen und unter dem Einfluß eines federnden Rückholorgans (12) stehen, das die Arme (1) in ihre aktive Bremsstellung zu schwenken sucht, dadurch gekennzeichnet, daß das Pedal mit seinem den wirkenden Teilen (5) abgewandten Rande an jeweils eines der Enden (11) um Achsen angelenkt ist, die gegenüber der Querrichtung so geneigt sind, daß sie miteinander einen stumpfen Winkel einschließen, dessen in der vertikalen Längssymmetrieebene des Skis (S) liegende Spitze diesem zugewandt und/oder den Bremsenden (5) zugewandt ist, wenn das Pedal (8) flach auf dem Ski liegt, und daß das Pedal (8) im Verlaufe des Vorgangs des Einklappens der Anordnung auf den Ski in entgegengesetzter Richtung wie die Arme (1) schwenkt.

2. Skibremse nach Anspruch 1, dadurch gekennzeichnet, daß das Betätigungspedal (8a) von zwei Muffen (1 5) gehalten wird, die auf zwei Abschnitten der den wirkenden Teilen (5a) der Arme (1a) abgewandten Enden (11a) ein V bilden, dessen Spitze gegen die Bremsenden (7a) gerichtet ist und an der sich das Gelenk (14) befindet.

3. Skibremse nach Anspruch 1, dadurch gekennzeichnet, daß das Betätigungspedal von einem Bügel (8b) gebildet wird, dessen Enden drehbar in Schellen (21) aufgenommen sind, die an den den wirkenden Teilen (5b) abgewandten Enden (11b) der Arme (1b) angebracht sind, und daß die Enden (11b) miteinander ein V bilden, dessen Spitze gegen den Ski (S) gerichtet ist, wenn der Bügel (8b) flach auf dem Ski liegt.

## Claims

1. Ski brake comprising two pivotal arms (1) which are intended to be placed symmetrically on the sides of the ski (S) and one arm extremity constituting the active portion (5) carries a braking shoe (7) and is capable of displacement between a lowered braking position and a raised position of withdrawal, these arms being also provided with elbowed portions (4) passed through bearings (2) which are disposed on the surface of the ski (S) and in which they are capable of pivoting about a transverse axis (X-X') with respect to the aki with a certain freedom of angular displacement in the plane of the ski and of displacement in the transverse direction whilst the other extremities (11) of the arms (1) opposite to the active portions (5) and disposed above the ski are connected together by means of an articulation (14) or a flexible coupling zone carry an operating pedal (8) and are subjected to the action of an elastic restoring member (12) which tends to cause the arms (1) to pivot to their active braking position, characterized in that the pedal (8) is pivotally attached, by means of the pedal edge remote from the active portions (5), to each of the extremities (11) about axes which are inclined with respect to the transverse direction in such a manner as to form with each other an obtuse angle whose vertex located in the vertical longitudinal plane of symmetry of the ski (S) is directed towards this latter and/or towards the braking extremities (5) when the pedal (8) is in a flat position against the ski, the pedal (8) being pivotally displaced in the direction opposite to the arms (1) during withdrawal of the assembly on the ski.

2. Ski brake in accordance with claim 1, characterized in that the operating pedal (8a) is carried by two sleeves (15) which are rotatably mounted on two portions of those extremities (11a) of the arms (1a) which are remote from the active portions (5a); these extremities (11 a) form a V, the vertex of which is directed towards the braking extremities (7a) and carries the articulation (14).

3. Ski brake in accordance with claim 1, characterized in that the operating pedal consists of a stirrup-piece (8b), the ends of which are rotatably mounted in shackles (21) carried by those extremities (11 b) of the arms (1 b) which are remote from the active portions (5) and form a V, the vertex of which is directed towards the ski (S) when the stirrup-piece (8b) is in a flat position on this latter.
